# EUROPÄISCHE PATENTSCHRIFT

(11) **EP 0 786 311 B1**
(45) Veröffentlichungstag und Bekanntmachung des Hinweises auf die Patenterteilung: **14.06.2000**
(21) Anmeldenummer: 96111531.8
(22) Anmeldetag: 17.07.1996
(51) Int. Cl.: B24C 1/00, B24C 7/00

(54) **Verfahren zur Oberflächenbehandlung, insbesondere Reinigung von Oberflächen mit CO2-Trockeneisgranulat und eine Vorrichtung zur Durchführung dieses Verfahrens**
Process and apparatus for surface treatment, in particular for cleaning surfaces with CO2-dry ice granulate
Procédé et appareil de traitement de surfaces, en particulier pour le nettoyage des surfaces avec de la glace carbonique sèche en granules

(30) Priorität: 30.10.1995 DE 19540458; 01.12.1995 DE 19544906; 20.06.1996 DE 19624652
(43) Veröffentlichungstag der Anmeldung: 30.07.1997
(73) Patentinhaber: Papcke, Birgit, 81927 München (DE); Rotstein, Raphael, 81927 München (DE)
(72) Erfinder: Papcke, Birgit, 81927 München (DE); Rotstein, Raphael, 81927 München (DE)
(74) Vertreter: Tiedtke, Harro, Dipl.-Ing.

(56) Entgegenhaltungen:
- EP-A- 0 521 794
- WO-A-86/03708
- WO-A-86/04536
- WO-A-89/10522
- WO-A-94/14572
- US-A- 5 433 653

## Beschreibung

Die Erfindung betrifft eine Vorrichtung zur Oberflächenbehandlung gemäß dem Oberbegriff des Patentanspruchs 1, insbesondere zur Reinigung von Oberflächen mit CO₂-Trockeneisgranulat in einem CO₂-Trockeneisreservoir und mindestens einer hochdruckfesten Schlauchleitung mit einer Spritzpistole an ihrem freien Ende.

Herkömmliche Geräte haben den wesentlichen Nachteil, daß ihre Bedienung dadurch erschwert ist, daß wegen des etwa 79°C kalten Trockeneises eine Dosierung der ausgestrahlten Trockeneismenge an der Strahlpistole, welche nur eine Ein- und Ausschaltung erlaubt, nicht möglich ist.

Eine gattungsgemäße Vorrichtung zur Oberflächenbehandlung ist aus der EP-A-0 521 794 bekannt. Diese Vorrichtung hat ein mobiles Gehäuse und weist einen CO₂-Trockeneiseinfülltrichter auf, in den CO₂-Trockeneisgranulat zur Bildung eines Vorrats einfüllbar ist. Eine Förderschnecke ist an einer Mündung des CO₂-Trockeneiseinfülltrichters vorgesehen und wird durch einen mit externer Druckluft gespeisten Druckluftmotor angetrieben. Eine Strahlpistole ist über einen Zufuhrschlauch an das mobile Gehäuse angeschlossen, der eine Druckluftleitung und eine gesonderte Leitung für die Zufuhr von CO₂-Trockeneisgranulat aufweist. Die Strahlmittelleitung mündet in der Strahlpistole in einer Kammer, die mittels der Druckluftleitung unter Unterdruck setzbar ist, um das durch die Förderschnecke geförderte CO₂-Trockeneisgranulat über die Leitung zur Strahlpistole anzusaugen und mittels der gesonderten Druckluftleitung auf die zu behandelnde Oberfläche aufzustrahlen. Ein Strahldruckregler regelt die Aufprallintensität des CO₂-Trockeneisgranulats.

Der Erfindung liegt die Aufgabe zugrunde, eine Vorrichtung zur Oberflächenbehandlung so weiterzubilden, daß die Strahlintensität gezielter dosiert werden kann.

Diese Aufgabe wird durch eine Vorrichtung zur Oberflächenbehandlung mit den Merkmalen des Patentanspruchs 1 gelöst.

Vorteilhafte Weiterbildungen sind in den abhängigen Patentansprüchen definiert.

Erfindungsgemäß wird auf wirtschaftlich und konstruktiv einfache Weise nicht nur eine Verringerung des Trockeneisverbrauchs, sondern auch eine angepasste Strahlintensität erreicht.

Bei der erfindungsgemäßen Vorrichtung zur Oberflächenbehandlung gelangt CO₂-Trockeneisgranulat durch einen Trockeneisgranulat-Schlauch zu einer Strahlpistole, indem an der Strahlpistole ein Unterdruck erzeugt wird, der das Kohlensäure (CO₂)-Trockeneisgranulat aus einem Vorrat an Trockeneisgranulat über eine Trockeneiszufuhrleitung zur Strahlpistole ansaugt und mittels einer gesonderten Druckluftleitung auf die zu behandelnde Oberfläche aufstrahlt. Ein Strahldruckregler wird zur Regelung der Aufprallintensität des Kohlensäure (CO₂)-Trockeneisgranulats verwendet, wobei der Strahldruck vorzugsweise von 3 bis 20 bar regelbar ist.

Vorzugsweise erfolgt die Regelung des Strahldruck durch Veränderung der Luftzufuhr zur Druckluft-Bildung, wobei gleichzeitig die Zuführung des Trockeneisgranulats verändert wird.

Auch kann der Strahldruck an der Strahlpistole und die Fördermenge des CO₂-Trockeneisgranulats durch getrennte, jedoch in regelbarer Abhängigkeit voneinander arbeitende Regler eingestellt werden.

Dabei kann der Strahldruck bzw. die Strahlmenge auch direkt an der Strahlpistole über eine elektrische Potentiometerregelung oder eine pneumatische Regelung mit jeweils gesonderter Leitung vom Gerät zur Venturidüsen-Pistole geregelt werden.

Dabei kann bevorzugt die CO₂-Trockeneismenge von dem Bedienungsgriff der Strahlpistole aus durch den gleichzeitigen Antrieb des Luftmotors und der Förderschnecke mittels des Druckluft kompressors gemeinsam regulierbar oder die Druckluftmenge und das CO₂-Trockeneisgranulat mit der Förderschnecke von dem Bedienungsgriff der Strahlpistole aus getrennt regulierbar sein.

Die Erfindung wird nachstehend anhand von Figuren 1-6 näher beschrieben. Es zeigt
Figur 1 eine schematische, funktionsoffene Darstellung der erfindungsgemäßen Vorrichtung,
Figur 2 und 3 Seiten- und Stirnansichten einer mobilen erfindungsgemäßen Anlage,
Figur 4 eine schematische funktionelle Darstellung der Strahlpistole,
Figur 5 eine gegenüber Fig. 4 mehr detailliert dargestellte Strahlpistole,
Figur 6 eine Draufsicht darauf,
Figur 7 eine Draufsicht auf die Bedienungstafel der erfindungsgemäßen Vorrichtung, aus der die Schaltfunktionen ersichtlich sind,
Figur 8 ein Pneumatik-Flußbild der erfindungsgemäßen Vorrichtung.

Gemäß Figur 1 wird feste Kohlensäure (CO₂) in Form hochverdichteter Körnchen als Trockeneisgranulat 2 in einen doppelwandig isolierten Trockeneis-Einfüll-Trichter 1 eingefüllt, welches in dem Trockeneis-Einfüll-Trichter 1 einen Vorrat 3 bildet und auf einer Seitenwandschräge 44 unter Schwerkraftwirkung, gegebenenfalls unter einer Rüttel- oder Klopfvibration mittels eines Klopfers 10 bzw. Klopfen auf den Trockeneis-Einfüll-Trichter 1 in einstellbaren Zeitabständen ein gleichmäßiges Nachrutschen des Trockeneisgranulats 2 zu gewährleisten.

Das Trockeneisgranulat 2 gelangt durch die Mündung 9 des Trockeneis-Einfüll-Trichters 1 in eine Förderschnecke 5, welche über einen pneumatisch betriebenen Luftmotor 16 angetrieben wird, so daß somit das Trockeneisgranulat durch einen Strahlmittelanschluß 57 in den Trockeneisgranulatschlauch 6 gefördert wird. Der Luftmotor 16 treibt gleichzeitig ein Rührwerk 4, welches die CO₂-Körnchen durch seine Rührbewegung vor dem Verklumpen schützt.

Der in einer Kammer 17 einer Strahlpistole 11 erzeugte Unterdruck saugt das CO₂-Granulat an und wird durch die von einem Kompressor eingespeiste Druckluft durch eine Düse 12 der Strahlpistole 11 auf die zu behandelnde Oberfläche gestrahlt.

An der Vorderseite des Gerätes ist eine Anzeigetafel 13 angebracht, hinter der sich eine Pneumatiksteuerung 45 befindet. Auf der Anzeigetafel 13 (Fig. 7) befinden sich ein Manometer 19, welches den Strahldruck zwischen 3-20 bar anzeigt. Ein Förderdruckregler 18 läßt eine Variation der Aufprallintensität des CO₂-Granulats in diesem Bereich zu. Ein weiteres Manometer 21 zeigt den Trockeneisgranulatverbrauch pro Stunde an, welcher sich ebenfalls durch den Förderdruckregler 22 in einem Bereich von 20 Kilogramm bis 80 Kilogramm pro Stunde variieren läßt. Dieser Effekt wird durch Drosselung der Luftzufuhr zum Luftmotor 16 erreicht, welcher die Umdrehung der Förderschnecke 5 beeinflußt. Die gewünschte Agressivität des körnigen CO₂-Pelletstrahls wird durch austauschbare Luftfinger 23-31 sowie zugehörige Strahldüsen bzw. Strahlrohre 32-40 erzielt. Die einzelnen Luftfinger 23-31 unterscheiden sich jeweils in ihrer Luftdurchsatzkapazität.

Der Bediener hat die Möglichkeit sowohl am Gerät als auch an der Strahlpistole 11 Strahldruck und Fördermenge über zwei Regler 14-15 bzw. Manometer 18 und 19 (Figuren 4-7) zu verändern. Der entscheidende Vorteil, den diese Neuerung mit sich bringt, ist ein bedeutend geringerer Trockeneisverbrauch. Da der Bediener während des Strahlens der verschiedenen Oberflächen die notwendige Trockeneismenge sowie Druckluftmenge regulieren kann. Das bedeutet, daß man nur soviel Trockeneis verstrahlt, wie für die zu reinigende Fläche notwendig ist.

Die Regler 14 und 15 können (Figur 4) einfache Drosseln sein.

Gemäß Figur 5 besteht der Regler 14 bzw. 20 in einem mittels Handschraube 21 zu betätigenden Kugelventil 20, mit dem die Luftzufuhr zwecks sparsameren Trockeneinsverbrauchs gleichmäßiger regelbar ist.

Der Regler 15 ist mit schematisch dargestellten Verbindungsschläuchen 15' in Form eines Ventils mit dem Luftmotor 16 verbunden und regelt diesen pneumatisch.

Das Manometer 19 zeigt den Luftstrahldruck an und das Manometer 18 den Förderdruck der Schnecke 5.

Mit dem Strahldruckabzug bzw. Reglerhebel 45 ist über einen Pneumatikschalter 46 mit Luft-Ein-(47) und -Auslaß 48 die Förderleistung des Luftmotors 16 regelbar, und zwar mittels eines um eine Achse (50) schwenkbaren Reglerhebels 49, der mit einer Feder 51 vorgespannt ist.

Der Reglerhebel 45 ist an seinem freien Ende 52 innerhalb eines Langschlitzes 53 einer Sperrklinke 54 begrenzt beweglich gesichert, welche um eine Schwenkachse 55 schwenkbar ist und mittels einer Zugfeder 56 in Sicherungsstellung innerhalb der Ausnehmung 60 des Pistolengriffs 59 gehalten wird.

Im übrigen sind die Mengenverhältnisse des Trockeneisverbrauchs und der Druckluft durch unterschiedliche Düsenmaße der Luftfinger 23-31 sowie der Strahldüsen bzw. Strahlrohre 32-40 einstellbar, welche zur Optimierung der Wirkung der Venturi-Saugdüse 58 jeweils aufeinander angepaßt sein müssen.

### Bezugszeichenliste

- 1: Trockeneis-Einfüll-Trichter
- 2: Trockeneisgranulat
- 3: Vorrat an Trockeneisgranulat
- 4: Rührwerk
- 5: Förderschnecke
- 6: Trockeneiszufuhrleitung/Trockeneisgranulat-Schlauch
- 7: Druckluftleitung
- 8: freies Ende Zufuhrschlauch (Zufuhrschlauch 6/7)
- 9: Mündung Trichter
- 10: Klopfer/Rüttler
- 11: Strahlpistole
- 12: Düse der Strahlpistole
- 13: Anzeigetafel
- 14: Regler Trockeneisgranulat-Zufuhr
- 15: Regler Trockeneisgranulat-Fördermenge
- 16: Luftmotor (pneumatisch betrieben)
- 17: Kammer
- 18: Förderdruckregler
- 19: Manometer
- 20: Einstellung Fördermenge
- 21: Meßgerät Trockeneisgranulat-Verbrauch /h
- 22: Förderdruckregler
- 23-31: austauschbare Luftfinger
- 32-40: der Größe des jeweiligen Luftfingers angepaßte Strahldüsen bzw. Strahlrohre
- 42: Bedienungsgriff
- 43: Druckluftkompressor
- 44: Seitenwandschräge
- 45: Strahldruck-Abzug bzw. Reglerhebel
- 46: Pneumatikschalter
- 47: Lufteinlaß
- 48: Luftauslaß
- 49: schwenkbarer Reglerhebel
- 50: Achse
- 51: Feder
- 52: freies Ende
- 53: Langschlitz
- 54: Sperrklinke
- 55: Schwenkachse
- 56: Zugfeder
- 57: Strahlmittelanschluß
- 58: Venturi-Saugdüse
- 59: Pistolengriff
- 60: Ausnehmung

## Patentansprüche

1. Vorrichtung zur Oberflächenbehandlung mit
einem CO₂-Trockeneiseinfülltrichter (1), in den CO₂-Trockeneisgranulat zur Bildung eines Vorrats (3) einfüllbar ist,
einer Förderschnecke (5) an einer Mündung (9) des CO₂-Trockeneiseinfülltrichters (1),
einem Motor (16) zum Antrieb der Förderschnecke (5), einem Zufuhrschlauch (6, 7),
einer an einem freien Ende (8) des Zufuhrschlauches (6, 7) angeordneten Strahlpistole (11) und
einem mobilen Gehäuse, das mit einem Druckluftanschluß (43) versehen ist, über den der Motor (16) mit Druckluft speisbar ist,
wobei der Zufuhrschlauch zur Strahlpistole (11) sowohl eine Druckluftleitung (7) als auch eine gesonderte, am Gehäuse in einem Strahlmittelanschluß (57) angeschlossene Leitung (6) für die Zufuhr von CO₂-Trockeneisgranulat aufweist, welche an ihrem freien Ende an der Strahlpistole (11) in einer Kammer (17) mündet, die mittels der Druckluftleitung (7) unter Unterdruck setzbar ist, um das durch die Förderschnecke (5) geförderte CO₂-Trockeneisgranulat über die Leitung (6) zur Strahlpistole (11) anzusaugen und mittels der gesonderten Druckluftleitung (7) auf die zu behandelnde Oberfläche aufzustrahlen, und
wobei ein Strahldruckregler (18) die Aufprallintensität des CO₂-Trockeneisgranulats regelt,
**dadurch gekennzeichnet, daß**
der CO₂-Trockeneiseinfülltrichter (1), die Förderschnecke (5) und der Motor (16) in einem Gehäuse untergebracht sind, an dem der Zufuhrschlauch (6, 7) angeschlossen ist, daß der CO₂-Trockeneisgranulatverbrauch in einem Bereich von 20 bis 80 Kilogramm pro Stunde mittels eines Förderdruckreglers (22) einstellbar ist, der die Druckluftzufuhr zum Motor (16) regelt, wobei am Gehäuse eine Anzeigetafel (13) zur Anzeige von einstellbaren Parametern der Druckluftsteuerung vorgesehen ist.

2. Vorrichtung nach Anspruch 1,
**dadurch gekennzeichnet, daß**
der Strahldruck von 3 bis 20 bar regelbar ist.

3. Vorrichtung nach Anspruch 2,
**dadurch gekennzeichnet, daß**
die Regelung des Strahldrucks durch Veränderung der Luftzufuhr zur Druckluftbildung erfolgt, wobei gleichzeitig der CO₂-Trockeneisgranulatverbrauch veränderbar ist.

4. Vorrichtung nach einem der vorangehenden Ansprüche,
**dadurch gekennzeichnet, daß**
der Strahldruck an der Strahlpistole (11) und der CO₂-Trockeneisgranulatverbrauch durch getrennte, jedoch in Abhängigkeit voneinander arbeitende Regler einstellbar ist.

5. Vorrichtung nach einem der vorangehenden Ansprüche,
**dadurch gekennzeichnet, daß**
der Vorrat (3) an CO₂-Trockeneisgranulat im Trockeneiseinfülltrichter (1) auf einer Seitenwandschräge (44) unter Schwerkraftwirkung unterstützt durch einen Klopfwerk (10) mit einem in einstellbaren Zeitabständen arbeitenden Klopfen in die Förderschnecke (5) gelangt.

6. Vorrichtung nach einem der vorangehenden Ansprüche,
**dadurch gekennzeichnet, daß**
die Anzeigetafel (13) ein Manometer (19) zur Anzeige des Strahldrucks und ein weiteres Manometer (19) zur Anzeige des CO₂-Trockeneisgranulatverbrauchs aufweist.

7. Vorrichtung nach einem der vorangehenden Ansprüche,
**dadurch gekennzeichnet, daß**
die Strahlpistole (11) austauschbare Luftfinger (23 bis 31) sowie daran angepaßte Strahldüsen bzw. -rohre (32 bis 40) zur Optimierung der Venturi-Saugwirkung in der Kammer (17) aufweist, womit der CO₂-Trockeneisgranulatverbrauch und der Strahldruck einstellbar sind.

8. Vorrichtung nach einem der vorangehenden Ansprüche,
**dadurch gekennzeichnet, daß**
ein Rührwerk (4) in dem CO₂-Trockeneiseinfülltrichter (1) angeordnet ist, das durch den Motor (16) angetrieben ist.

9. Vorrichtung nach einem der vorangehenden Ansprüche,
**dadurch gekennzeichnet, daß**
der Strahldruck und der CO₂-Trockeneisgranulatverbrauch direkt an der Strahlpistole (11) über eine elektrische Potentiometerregelung oder eine pneumatische Regelung mit jeweils gesonderter Leitung vom Gehäuse zur Strahlpistole (11) regelbar ist.

10. Vorrichtung nach Anspruch 9,
**dadurch gekennzeichnet, daß**
der CO₂-Trockeneisgranulatverbrauch von einem Bedienungsgriff (42) der Strahlpistole (11) getrennt vom Strahldruck regulierbar ist.

## Claims

1. Apparatus for surface treatment, comprising
a CO₂ dry ice hopper (1) into which is filled CO₂ dry ice granulate for the purpose of establishing a stock (3);
a worm conveyer (5) at one mouth (9) of the CO₂ dry ice hopper (1);
a motor (16) for driving the conveyer worm (5);
a delivery hose (6, 7);
a jet pistol (11) arranged at a free end (8) of the delivery hose (6, 7); and
a mobile housing which is provided with a compressed air socket (43) by means of which the motor (16) is fed compressed air;
and the delivery hose to the jet pistol (11) comprises both a compressed air line (7) and a separate hose (6), which is connected on the housing in a blasting agent socket (57) for delivery of CO₂ dry ice granulate, which terminates at its free end at the jet pistol (11) in a chamber (17) which can be placed under negative pressure by means of compressed air line (7) in order to suck CO₂ dry ice granulate, which has been conveyed by the conveyer worm (5), via the hose (6) to the jet pistol (11) and to blast the surface to be treated by means of the separate compressed air line (7); and
a jet pressure regulator (18) controls the blast intensity of the CO₂ dry ice granulate,
**characterised in that**
the CO₂ dry ice hopper (1), the worm conveyer (5) and the motor (16) are accommodated in a housing to which the delivery hose (6, 7) is connected, that the CO₂ dry ice granulate consumption can be set at a range between 20 and 80 kilogram per hour by means of a conveyer pressure regulator (22) which controls the compressed air delivery to the motor (16), and on the housing is provided a display panel (13) for displaying adjustable parameters of the compressed air control.

2. Apparatus according to Claim 1, **characterised in that** the jet pressure can be regulated between 3 and 20 bar.

3. Apparatus according to Claim 2, **characterised in that** the regulation of the jet pressure is achieved by changing the air supply for forming compressed air, and at the same time the CO₂ dry ice granulate consumption can be altered.

4. Apparatus according to one of the above claims, **characterised in that** the jet pressure at the jet pistol (11) and the CO₂ dry ice granulate consumption are set by means of regulators which are separate but operative in dependence from each other.

5. Apparatus according to one of the above claims, **characterised in that** the stock (3) of CO₂ dry ice granulate in the dry ice hopper (1) arrives on a lateral wall slant (44) under the force of gravity and assisted by a beating mechanism (10), which operates at adjustable time intervals, in the worm conveyer (5).

6. Apparatus according to one of the above claims, **characterised in that** the display panel (13) comprises a manometer (19) for indicating the jet pressure and a further manometer (19) for indicating the CO₂ dry ice granulate consumption.

7. Apparatus according to one of the above claims, **characterised in that** the jet pistol (11) comprises exchangeable air fingers (23 to 31) and thereto matched jet nozzles or jet hoses (32 to 40) for optimising the venturi suction effect in the chamber (17), by means of which the CO₂ dry ice granulate consumption and the jet pressure are adjustable.

8. Apparatus according to one of the above claims, **characterised in that** a stirring mechanism (4), which is driven by the motor (16), is arranged in the CO₂ dry ice granulate hopper (1).

9. Apparatus according to one of the above claims, **characterised in that** the jet pressure and the CO₂ dry ice granulate consumption is controllable directly at the jet pistol (11) via an electric potentiometer control or a pneumatic control with a respective separate hose from the housing to the jet pistol (11).

10. Apparatus according to Claim 9, **characterised in that** the CO₂ dry ice granulate consumption is controlled independently from the jet pressure by an operating handle (42) of the jet pistol (11).

## Revendications

1. Appareil pour le traitement de surface, comprenant :
une trémie de remplissage de glace carbonique sèche (1), dans laquelle on peut remplir des granulés de glace carbonique sèche pour former une réserve (3),
une vis d'alimentation (5) au niveau d'une embouchure (9) de la trémie de remplissage (1),
un moteur (16) pour l'entraînement de la vis d'alimentation (5),
un tuyau d'alimentation (6, 7),
un pistolet de projection (11) agencé à une extrémité libre (8) du tuyau d'alimentation (6, 7), et
un boîtier mobile, pourvu d'un raccord à air comprimé (43), par l'intermédiaire duquel le moteur (16) peut être alimenté en air comprimé,
dans lequel le tuyau d'alimentation vers le pistolet de projection (11) comprend à la fois une conduite à air comprimé (7) et une conduite (6) séparée et raccordée au boîtier à un raccord (57) pour produit à projeter, pour l'alimentation de granulés de glace carbonique sèche, ladite conduite débouchant à son extrémité libre au niveau du pistolet de projection (11) dans une chambre (17) susceptible d'être mise sous dépression au moyen de la conduite à air comprimé (7) afin d'aspirer les granulés de glace carbonique sèche amenés par la vis d'alimentation (5) via la conduite (6) vers le pistolet de projection (11), et de les projeter au moyen de la conduite à air comprimé séparée (7) vers la surface à traiter, et
dans lequel un régulateur de pression de projection (18) régule l'intensité d'impact des granulés de glace carbonique sèche,
caractérisé en ce que
la trémie de remplissage (1) de glace carbonique sèche, la vis d'alimentation (5), et le moteur (16) sont logés dans un carter auquel est raccordé le tuyau d'alimentation (6,7), en ce que la consommation de granulés de glace carbonique sèche est réglable dans une plage de 20 à 80 kg/heure au moyen d'un régulateur de pression d'alimentation (22) qui régule l'alimentation d'air comprimé vers le moteur (16), et dans lequel il est prévu sur le carter un panneau indicateur (13) pour indiquer les paramètres réglables de la commande d'air comprimé.

2. Appareil selon la revendication 1, caractérisé en ce que la pression de projection peut être régulée de 3 à 20 bars.

3. Appareil selon la revendication 2, caractérisé en ce que la régulation de la pression de projection a lieu par modification de l'admission d'air pour la production d'air comprimé, et dans lequel la consommation de granulés de glace carbonique sèche est simultanément variable.

4. Appareil selon l'une des revendications précédentes, caractérisé en ce que la pression de projection au niveau du pistolet de projection (11) et la consommation de granulés de glace carbonique sèche sont réglables par des régulateurs séparés, lesquels fonctionnent cependant en dépendance l'un de l'autre.

5. Appareil selon l'une des revendications précédentes, caractérisé en ce que la réserve (3) de granulés de glace carbonique sèche dans la trémie de remplissage (1) parvient dans la vis d'alimentation (5) sous l'action de la gravité sur une paroi latérale oblique (44), sous l'assistance d'un dispositif d'application de chocs (10) qui applique des chocs à des intervalles temporels réglables.

6. Appareil selon l'une des revendications précédentes, caractérisé en ce que le panneau indicateur (13) comprend un manomètre (19) pour indiquer la pression de projection, et un autre manomètre (19) pour indiquer la consommation de granulés de glace carbonique sèche.

7. Appareil selon l'une des revendications précédentes, caractérisé en ce que le pistolet de projection (11) comprend des embouts à air interchangeables (23 à 31), ainsi que des buses ou des tuyaux de projection (32 à 40) adaptés à ces embouts, pour optimiser l'effet d'aspiration Venturi dans la chambre (17), grâce à quoi la consommation de granulés de glace carbonique sèche et la pression de projection sont réglables.

8. Appareil selon l'une des revendications précédentes, caractérisé en ce qu'il est prévu un agitateur (4) agencé dans la trémie de remplissage ( 1 ) et entraîné par le moteur (16).

9. Appareil selon l'une des revendications précédentes, caractérisé en ce que la pression de projection et la consommation de granulés de glace carbonique sèche peuvent être régulées directement au niveau du pistolet de projection (11) au moyen d'une régulation électrique à potentiomètre, ou d'une régulation pneumatique, via des conduites séparées respectives du carter jusqu'au pistolet de projection (11).

10. Appareil selon la revendication 9, caractérisé en ce que la consommation de granulés de glace carbonique sèche est susceptible d'être régulée séparément de la pression de projection au moyen d'une poignée d'actionnement (42) du pistolet de projection (11).
